# EUROPÄISCHE PATENTSCHRIFT

(11) **EP 4 200 184 B1**
(45) Veröffentlichungstag und Bekanntmachung des Hinweises auf die Patenterteilung: **13.03.2024**
(21) Anmeldenummer: 21755760.2
(22) Anmeldetag: 05.08.2021
(51) Int. Cl.: B61L 3/00, B61L 15/00, B61L 27/04

(54) **FÜHRERSTANDANORDNUNG FÜR EIN SCHIENENFAHRZEUG UND VERFAHREN ZUM BETREIBEN EINES SCHIENENFAHRZEUGS**
DRIVING SETTINGS DEVICE FOR A RAIL VEHICLE AND METHOD FOR OPERATING A RAIL VEHICLE
DISPOSITIF DE RÉGLAGE DE CONDUITE POUR UN VÉHICULE FERROVIAIRE ET PROCÉDÉ DE FONCTIONNEMENT D'UN VÉHICULE FERROVIAIRE

(30) Priorität: 19.08.2020 DE 102020210544
(43) Veröffentlichungstag der Anmeldung: 28.06.2023
(73) Patentinhaber: Bombardier Transportation GmbH, 10785 Berlin (DE)
(72) Erfinder: BUSCHBECK, Jan, 12109 Berlin (DE); ZECHEL, Marc, 10409 Berlin (DE)
(74) Vertreter: Patentanwälte Bressel und Partner mbB
(86) Internationale Anmeldenummer: PCT/EP2021/071940
(87) Internationale Veröffentlichungsnummer: WO 2022/037966

(56) Entgegenhaltungen:
- DE-A1-102017 123 766
- DE-A1-102019 104 347
- US-A1- 2017 210 399

## Beschreibung

Die Erfindung betrifft eine Führerstandanordnung für ein Schienenfahrzeug sowie ein Verfahren zum Betreiben eines Schienenfahrzeugs. Das Schienenfahrzeug kann insbesondere eine Lokomotive, ein Triebwagen oder ein Verbund aus mehreren Einzel-Schienenfahrzeugen sein.

Es ist bekannt, dass der Fahrzeugführer (oder auch Zugführer) eines Schienenfahrzeugs ein gewünschtes Fahrverhalten des Schienenfahrzeugs mittels einer Fahrvorgabeeinrichtung vorgeben kann. Hierbei kann es sich um ein manuell betätigbares Element (insbesondere mechanischer Art) in einem Führerstand des Schienenfahrzeugs handeln. Bekannte Bespiele sind Fahrvorgabeeinrichtungen in Form von verstellbaren Hebeln, insbesondere sogenannte Fahr-Brems-Hebel. Diese können manuell entlang einer Skala durch Verschieben bzw. Verkippen verstellt werden. Das Ausmaß der Verstellung wird sensorisch erfasst. Jeder Stellung der Fahrvorgabeeinrichtung ist ein Fahrverhalten und insbesondere ein Wert einer konkret vorgebbaren Fahrverhaltensgröße zugeordnet (insbesondere eine Fahrgeschwindigkeit, eine Zugkraft und/oder Beschleunigung). Aus einer sensorisch erfassten Stellung der Fahrvorgabeeinrichtung kann demnach die vom Fahrer (hierein auch als Fahrzeugführer bezeichnet) vorgegebene gewünschte Fahrverhaltensgröße ermittelt werden und kann eine Antriebseinrichtung (insbesondere ein Traktionsmotor) des Schienenfahrzeugs zum Bereitstellen bzw. Umsetzen dieser Fahrverhaltensgröße angesteuert werden.

Es ist ferner bekannt, einen Fahrzeugführer beim Steuern des Schienenfahrzeugs zu unterstützen, damit dieser ein gewünschtes Fahrverhalten umsetzt. Beispielsweise können streckenabhängige Soll-Fahrverhaltensprofile ermittelt werden, insbesondere in Form sogenannter Strecken-Geschwindigkeits-Profile oder -Diagramme. Diese können für einzelne Streckenabschnitte Geschwindigkeiten definieren, die insbesondere zum Erreichen einer gewünschten Effizienz bzw. eines reduzierten Energieverbrauchs geeignet sind. Das Soll-Fahrverhaltensprofil und insbesondere hierdurch definierte geeignete Geschwindigkeiten können einem Fahrzeugfahrer insbesondere visuell im Führerstand angezeigt werden. Dieser soll dadurch dazu angeregt werden, das Soll-Fahrverhalten durch geeignete Betätigungen der Fahrvorgabeeinrichtung umzusetzen. Anders ausgedrückt soll der Fahrzeugführer das vom Soll-Fahrverhaltensprofil vorgegebene Fahrverhalten befolgen und das Schienenfahrzeug nach Maßgabe dieses Profils manuell steuern.

Es hat sich jedoch gezeigt, dass eine entsprechende Umsetzung durch den Fahrzeugführer nicht immer gelingt. Beispielsweise kann dieser unter Umständen erst verzögert auf Änderungen des vorgegebenen Soll-Fahrverhaltens reagieren, wenn er diese zu spät bemerkt. Hierunter leidet die tatsächlich erzielte Effizienz beim Betrieb des Schienenfahrzeugs.

Weiter ist es ebenso bekannt, Schienenfahrzeuge und insbesondere deren Fahrgeschwindigkeit autonom zu steuern. Hierdurch können manuelle Verzögerungen beim Umsetzen eines gewünschten Soll-Fahrverhaltens vermieden werden. Die hierfür zu erfüllenden Zulassungsvoraussetzungen durch die jeweils zuständigen Behörden sind jedoch hoch und teils nur mit einem hohen und kostenintensiven technischen Aufwand zu erfüllen. Insbesondere sind dann auch meist umfassende technische Maßnahmen an der Schienenverkehrsstrecke zur Überwachung des autonomen Fahrbetriebs erforderlich.

DE 10 2017 123766 A1 beschreibt ein Steuergerät für ein Fahrzeug mit Fahrhebel, insbesondere ein Schienenfahrzeug oder Schiff, umfassend einen Optimierer, der ausgebildet ist, einen auf ein vorbestimmtes Optimierungsziel optimierten Leistungssollwert für ein Antriebssystem des Schienenfahrzeugs zu bestimmen und eine dem optimierten Leistungssollwert entsprechende Fahrhebelposition zu bestimmen und die Fahrhebelposition an einen Stellantrieb des Fahrhebels auszugeben, wobei der Stellantrieb ausgebildet ist, den Fahrhebel entsprechend der empfangenen Fahrhebelposition einzustellen.

Eine Aufgabe der Erfindung ist es, die Umsetzung eines gewünschten Soll-Fahrverhaltens durch ein Schienenfahrzeug zu verbessern. Insbesondere soll diese Umsetzung bei begrenztem technischem Aufwand präziser gelingen.

Diese Aufgabe wird durch die Gegenstände der beigefügten unabhängigen Ansprüche gelöst. Vorteilhafte Weiterbildungen sind in den abhängigen Ansprüchen angegeben. Die vorstehend erwähnten Erläuterungen und Definitionen können auch auf die vorliegende Lösung zutreffen, sofern nicht anders angegeben oder ersichtlich.

Die Erfindung sieht allgemein vor, eine Fahrvorgabeeinrichtung in einer Führerstandanordnung bereitzustellen, die neben einer manuellen Betätigbarkeit (insbesondere Verstellbarkeit) auch aktorisch betätigbar sein kann. Dabei erfolgt die aktorische Betätigung bzw. Verstellung nach Maßgabe eines Soll-Fahrverhaltensprofils. Das Soll-Fahrverhaltensprofil kann den einleitend erläuterten bekannten Soll-Profilen entsprechen und insbesondere ein Strecken-Geschwindigkeits-Profil sein. Statt dieses aber vollständig autonom umzusetzen oder einem Fahrer zur ausschließlich manuellen Umsetzung visuell anzuzeigen, ist vorliegend vorgesehen, eine bevorzugt herkömmliche Fahrvorgabeeinrichtung aktiv durch einen gesonderten Betätigungsaktor nach Maßgabe dieses Soll-Fahrverhaltensprofils zu betätigen, insbesondere auszulenken.

Anders ausgedrückt betätigt der Betätigungsaktor die Fahrvorgabeeinrichtung bevorzugt derart, dass diese eine Stellung einnimmt, die zum Erzielen eines von dem Soll-Fahrverhaltensprofil vorgegebenen Fahrverhaltens erforderlich ist. Gibt dieses Profil beispielsweise eine Soll-Geschwindigkeit bevorzugt ortsabhängig vor, kann bei Erreichen des entsprechenden Ortes die Fahrvorgabeeinrichtung ohne manuelle Betätigung aktorisch derart betätigt werden, dass ihr Zustand und insbesondere ihre Stellung dieser Soll-Geschwindigkeit entspricht bzw. diese Soll-Geschwindigkeit hierdurch vorgegeben wird.

Vorzugsweise wird ein Betätigungszustand der Fahrvorgabeeinrichtung dabei gemäß herkömmlichen Ansätzen und/oder in analoger Weise zu einer manuellen Betätigung erfasst. Insbesondere wird basierend auf dem Betätigungszustand und insbesondere einer Stellung der Fahrvorgabeeinrichtung eine Antriebseinrichtung des Schienenfahrzeugs angesteuert, um das durch die Fahrvorgabeeinrichtung vorgegebene Fahrverhalten umzusetzen.

Dies bedeutet auch, dass nur geringe oder auch keine Anpassungen an existierenden Steuerungsarchitekturen von Schienenfahrzeugen erforderlich sind. Aus Sicht der Steuerung macht es bevorzugt keinen Unterschied, ob die Fahrvorgabeeinrichtung aktorisch oder manuell betätigt wird, d. h. können Antriebssysteme des Schienenfahrzeugs unabhängig von der Betätigungsart der Fahrvorgabeeinrichtung und zum Beispiel allein basierend auf deren Bewegung und/oder Stellung angesteuert werden. Hierdurch reduzieren sich Zulassungsvoraussetzungen erheblich, da auf bereits zugelassene Steuerungen bzw. Steuerungsarchitekturen zurückgegriffen werden kann. Es sind vorzugsweise auch keine autonomen Aktivierungen oder Deaktivierung eines Betriebsmodus möglich, in dem die Farbvorgabeeinrichtung aktorisch verstellt wird, was die Zulassungsvorrausetzungen weiter reduziert.

Aus Sicht des Fahrzeugführers wird dadurch eine Umsetzung des Soll-Fahrverhaltensprofils zuverlässig sichergestellt, da die Fahrvorgabeeinrichtung aktorisch nach Maßgabe dieses Profils in eine geeignete Stellung bzw. einen geeigneten Betätigungszustand zum Umsetzen dieses Profils gebracht wird. Dies verhindert Verzögerungen bei einer Umsetzung des Soll-Fahrverhaltensprofils, die bei einer rein manuellen Betätigung auftreten können. Andererseits erhält der Fahrzeugführer durch die aktorische Betätigung der Fahrvorgabeeinrichtung unmittelbar eine visuelle Rückmeldung. Insbesondere kann die Fahrvorgabeeinrichtung aktorisch verkippt, verdreht oder verschwenkt werden, was der Fahrzeugführer entsprechend wahrnehmen und erkennen kann. Dies entspricht einer intuitiven Rückmeldung an den Fahrzeugführer. Dies erhöht die Betriebssicherheit des Schienenfahrzeugs, da der Fahrzeugführer stets einen vorgegebenen Fahrzustand des Schienenfahrzeugs eindeutig erkennen kann.

Weiter kann der Fahrzeugführer aber durch manuelles Eingreifen und insbesondere manuelles Verstellen der Fahrvorgabeeinrichtung unmittelbar und zielgerichtet den Betriebszustand des Schienenfahrzeugs ändern und insbesondere dessen Fahrverhalten präzise anpassen. Dies gilt insbesondere deshalb, da eine aktorisch eingestellte momentane Stellung der Fahrvorgabeeinrichtung einem tatsächlich vorgegebenen Fahrverhalten entspricht. Eine seitens des Fahrzeugführers gewünschte Veränderung des Fahrverhaltens ist demnach intuitiv durch manuelle Betätigung der Fahrvorgabeeinrichtung erzielbar.

Diese Lösung ermöglicht eine Art teilautonomen Betrieb des Schienenfahrzeugs und insbesondere der Fahrvorgabeeinrichtung. Selbst bei einer autonomen Fahrzustandsänderung durch aktorisches Verstellen der Fahrvorgabeeinrichtung existieren bevorzugt stets manuelle Änderungs- und Eingriffsmöglichkeiten. Zudem kann ein Betriebsmodus, in dem die Fahrvorgabeeinrichtung aktorisch verstellbar ist, (bevorzugt ausschließlich) manuell aktivierbar und/oder deaktivierbar sein. Es erfolgen insbesondere keine fahrerautonomen Aktivierungen der aktorischen Verstellung, sodass das Fahrzeug beispielsweise nicht unerwartet (zum Beispiel nicht ohne vorherige manuelle Freigabe oder Aktivierung) fahrerautonom beschleunigen kann. Hierdurch können Zulassungsvoraussetzungen gegenüber einem vollständig autonomen Betrieb des Schienenfahrzeugs reduziert werden.

Zusammengefasst ermöglicht die vorgestellte Lösung somit eine präzise Umsetzung eines gewünschten Soll-Fahrverhaltens, die sich durch sichere und intuitive manuelle Eingriffsmöglichkeiten sowie durch geringe Zulassungsanforderungen auszeichnet. Weiter zeichnet sich die Lösung durch einen geringen Anpassungsaufwand bestehender Schienenfahrzeuge und insbesondere von deren Steuerungsarchitekturen aus.

Insbesondere wird eine Führerstandanordnung für ein Schienenfahrzeug vorgeschlagen, wobei die Führerstandanordnung aufweist:
- eine Fahrvorgabeeinrichtung (z.B. einen Hebel oder ein Drehrad), die von einem Fahrzeugführer zum Vorgeben eines gewünschten Fahrverhaltens des Schienenfahrzeugs (manuell) betätigbar ist;
- eine (digitale und/oder elektronische) Speichereinrichtung, in der ein Soll-Fahrverhaltensprofil für das Schienenfahrzeug hinterlegt ist;
- einen Betätigungsaktor (hierin auch lediglich als Aktor bezeichnet), der dazu eingerichtet ist, die Fahrvorgabeeinrichtung nach Maßgabe des Soll-Fahrverhaltensprofils insbesondere unabhängig von dem Fahrzeugführer zu betätigen; und
- eine Antriebssteuereinrichtung, die dazu eingerichtet ist, nach Maßgabe von Betätigungen der Fahrvorgabeeinrichtung wenigstens eine Antriebseinrichtung des Schienenfahrzeugs anzusteuern.

Die Speichereinrichtung kann Bestandteil einer Steuereinrichtung des Schienenfahrzeugs sein. Vorzugsweise greift die Antriebssteuereinrichtung aber nicht auf die Speichereinrichtung direkt zu oder zumindest nicht auf das Soll-Fahrverhaltensprofil. Insbesondere steuert die Antriebssteuereinrichtung die Antriebseinrichtung des Schienenfahrzeugs vorzugsweise nicht unmittelbar auf Basis des Soll-Fahrverhaltensprofils, beispielsweise nicht durch Auslesen oder anderweitiges Verarbeiten von Informationen des Soll-Fahrverhaltensprofils. Stattdessen liest diese bevorzugt, wie auch bei derzeitigen manuellen Betätigungen von Fahrvorgabeeinrichtungen der Fall, durch den Betätigungsaktor umgesetzte Betätigungen der Fahrvorgabeeinrichtungen aus bzw. steuert die Antriebseinrichtungen basierend auf entsprechenden Betätigungen der Fahrvorgabeeinrichtungen an. Hierbei ist es aus Sicht der Antriebssteuereinrichtung vorzugsweise unerheblich, ob eine Betätigung der Fahrvorgabeeinrichtung manuell oder aktorisch erfolgt ist. Anders ausgedrückt kann die Antriebssteuereinrichtung jegliche Betätigung der Fahrvorgabeeinrichtung nutzen, um die Antriebssteuereinrichtung darauf basierend anzusteuern, unabhängig von der (aktorischen oder manuellen) Quelle bzw. Ursache der Betätigung.

Wie vorstehend erwähnt, ist dies dahingehend vorteilhaft, als dass wenige Komponenten des Schienenfahrzeugs verändert werden müssen, was insbesondere ein Nachrüsten der vorliegenden Lösung in bestehenden Schienenfahrzeugen erleichtert oder aber den Entwicklungsaufwand ausgehend von bereits existierenden Schienenfahrzeugen reduziert. Insbesondere die Fahrvorgabeeinrichtung und die Antriebssteuereinrichtung können gemäß herkömmlichen Ansätzen ausgebildet sein. Dies ist auch hinsichtlich der Betriebssicherheit und damit zusammenhängenden Zulassungsanforderungen hilfreich, da die Antriebssteuereinrichtung in herkömmlicher Weise auf Basis erfasster Betätigungen der Fahrvorgabeeinrichtung die Antriebseinrichtungen des Schienenfahrzeugs ansteuern kann. Wenn die Antriebssteuereinrichtung, wie hierin nicht bevorzugt, stattdessen direkt das Soll-Fahrverhaltensprofil erhalten würde und auf dessen Grundlage Antriebseinrichtungen des Schienenfahrzeugs ansteuern würde, würden neue Sicherheitsrisiken geschaffen werden und müsste eine bestehende Software- bzw. Steuerungsarchitektur eines Schienenfahrzeugs überarbeitet werden.

Das Soll-Fahrverhaltensprofil kann wenigstens einen Verlauf einer gewünschten Fahrverhaltensgröße z.B. in Bezug auf eine definierte Strecke angeben. Es ist bekannt, derartige Fahrverhaltensprofile vorab z.B. anhand von Simulationen oder Messfahrten zu entwickeln. Sie können als digitale Dateien und z.B. in Form von Kennlinien, Tabellen oder allgemein als Datensammlungen oder Datenbanken in einer Speichereinrichtung des Schienenfahrzeugs hinterlegt werden. Sie können auch durch Zwischenspeichern und/oder Herunterladen von einer fahrzeugexternen Computereinrichtung (insbesondere einem Server und ferner insbesondere einem Internetserver) in der Speichereinrichtung hinterlegt werden.

Das Schienenfahrzeug kann dazu eingerichtet sein, seinen Ort zu ermitteln, wofür gängige Lösungen aus dem Stand der Technik verwendet werden können. Es kann ferner dazu eingerichtet sein, anhand des ermittelten Ortes eine durch das Soll-Fahrverhaltensprofil definierte Soll-Fahrverhaltensgröße zu ermitteln. Dies wird nachstehend noch näher erläutert.

Für das Ansteuern der Antriebseinrichtung des Schienenfahrzeugs, die insbesondere ein elektrischer Antriebsmotor oder ein Verbrennungsmotor sein kann und die allgemein als ein Traktionsmotor bezeichnet werden kann, kann die Antriebssteuereinrichtung beispielsweise eine (elektrische) Leistungszufuhr der Antriebseinrichtung anpassen. Anders ausgedrückt kann die Antriebssteuereinrichtung insbesondere eine Leistungselektronik der Antriebseinrichtung (falls diese einen Elektromotor umfasst) zum Umsetzen eines gewünschten Fahrverhaltens ansteuern.

Von dem Betätigungsaktor erzeugbare Kräfte können derart gewählt sein, dass sie von einem Fahrzeugführer manuell überwindbar sind, d.h. übersteuert werden können. Anders ausgedrückt können sie derart begrenzt sein, dass ein Fahrzeugführer eine von dem Betätigungsaktor durchgeführte Betätigung durch eine entgegengerichtete Betätigung egalisieren oder auch überwinden kann. Auch kann bei einem solchen Übersteuern ein nachstehend erläuterter teilautonomer Betrieb und/oder kann der Betätigungsaktor automatisch deaktiviert werden.

Wie nachstehend noch erläutert, kann der Betätigungsaktor bei Aufbringen manueller Kräfte an der Fahrvorgabeeinrichtung auch mechanisch von dieser entkoppelt werden, zumindest wenn die manuellen Kräfte oberhalb eines Schwellenwertes liegen. Dies wird erfindungsgemäß über eine den Betätigungsaktor und die Fahrvorgabeeinrichtung verbindende Sicherheitskupplung erreicht, die bei entsprechenden Kräften öffnet und eine zunächst kraft- und/oder drehmomentübertragende Verbindung aufhebt.

Vorteilhafterweise ist zum Aktivieren einer aktorischen Betätigung der Fahrvorgabeeinrichtung eine Aktivierung bzw. ein Schließen einer solchen Sicherheitskupplung erforderlich. Hierdurch kann sichergestellt werden, dass ein Fahrzeugführer aktorische Betätigungen bewusst aktivieren bzw. freigeben muss. Das Schließen der Sicherheitskupplung kann zum Beispiel elektronisch erfolgen und per Betätigung eines Bedienelements (zum Beispiel eines Druckkopfes) durch den Fahrzeugführer aktiviert werden. Mechanische Aktivierungen sind prinzipiell ebenfalls möglich. Hierfür kann beispielsweise ein mechanisch mit der Kupplung gekoppeltes Betätigungselement in den Fahrzeuginnenraum hineinragen und vom Fahrzeugführer verstellbar sein.

Durch die manuellen Eingriffsmöglichkeiten und insbesondere Aktivierungsmöglichkeiten ist sichergestellt, dass der Fahrzeugführer stets einen fahrerautonomen Betrieb des Schienenfahrzeugs unterbrechen oder anpassen kann.

Der Betätigungsaktor kann wenigstens einen Elektromotor umfassen und/oder ein elektrischer Aktor sein. Dieser kann mechanisch mit der Fahrvorgabeeinrichtung verbunden sein, beispielsweise über wenigstens eine Verbindunganordnung. Die Verbindunganordnung kann zum Beispiel einen Riementrieb oder eine Zahnradstufe umfassen. Allgemein weist sie bevorzugt die bereits erwähnte Sicherheitskupplung auf.

Der Aktor kann dazu eingerichtet sein, die Verbindunganordnung zu bewegen und dadurch die Fahrvorgabeeinrichtung zu betätigen. Beispielsweise kann der Betätigungsaktor dazu eingerichtet sein, über die Verbindunganordnung die Fahrvorgabeeinrichtung insbesondere in Form eines Hebels zu verkippen oder auszulenken.

Die Fahrvorgabeeinrichtung kann beispielsweise einen Drehachsenelement umfassen oder mit einem solchen gekoppelt sein. Das Drehachsenelement kann drehbar gelagert sein. Die Verbindungsanordnung kann das Drehachsenelement und den Betätigungsaktor miteinander zum Beispiel kraft- und/oder momentenübertragend koppeln.

Gemäß einer bevorzugten Weiterbildung ist die Antriebssteuereinrichtung dazu eingerichtet, die Antriebseinrichtung unabhängig davon anzusteuern, ob die Fahrvorgabeeinrichtung durch den Fahrzeugführer oder durch den Betätigungsaktor betätigt wird. Wie vorstehend erwähnt, kann die Antriebssteuereinrichtung keine Kenntnis über eine Ursache oder Quelle der Betätigung der Fahrvorgabeeinrichtung besitzen und dies kann auch grundlegend nicht ermittelt werden.

Hierfür kann die Antriebssteuereinrichtung lediglich Signale über eine erfolgte Betätigung der Fahrvorgabeeinrichtung erhalten, nicht aber über z.B. einen aktuellen Betriebszustand des Aktors oder einen allgemein eingestellten manuellen oder teilautonomen Betriebsmodus. Zumindest kann sie derartige Informationen nicht dahingehend auswerten oder verwenden, um eine Ursache der Betätigung der Fahrvorgabeeinrichtung zu ermitteln. Stattdessen kann die Antriebssteuereinrichtung unabhängig davon, ob eine Betätigung manuell oder aktorisch erfolgt ist, die Antriebseinrichtung in der gleichen Weise und allein basierend auf dem Ausmaß oder der Art der Betätigung ansteuern. Auch hierdurch ist gewährleistet, dass keine grundlegenden Änderungen an bestehenden Steuerungsarchitekturen eines Schienenfahrzeugs erforderlich sind, sondern insbesondere eine Antriebssteuereinrichtung in herkömmlicher Weise nach Maßgabe von erfassten Betätigungen einer Fahrvorgabeeinrichtung Antriebseinrichtungen des Schienenfahrzeugs steuern kann.

Eine weitere Ausführungsform sieht vor, dass die Führerstandanordnung eine Betätigungserfassungseinrichtung umfasst, die dazu eingerichtet ist, Betätigungen und/oder Zustände (insbesondere Stellungen) der Fahrvorgabeeinrichtung zu erfassen und an die Antriebssteuereinrichtung zu übermitteln. Hierbei kann es sich um eine sensorische Einrichtung oder kurz einen Sensor handeln. Dieser kann gemäß einer herkömmlichen Bauart ausgebildet sein. Er kann dazu eingerichtet sein, eine aktuelle Art der Betätigung und insbesondere ein Ausmaß der Betätigung zu erfassen, beispielsweise eine aktuelle Stellung der Fahrvorgabeeinrichtung. Beispielsweise kann hierdurch ermittelt werden, in welchem Ausmaß eine hebelartige Fahrvorgabeeinrichtung verkippt oder eine Fahrvorgabeeinrichtung in Form eines Drehrads verdreht wurde. Die Betätigungserfassungseinrichtung kann eine Maßverkörperung umfassen, die gemeinsam mit der Fahrvorgabeeinrichtung bewegbar und insbesondere verkippbar ist. Sie kann ferner eine sensorische Einheit umfassen, die dazu eingerichtet ist, eine aktuelle Stellung der Maßverkörperung zu erfassen. Die sensorische Einheit ist bevorzugt statisch verbaut. Auch der umgekehrte Fall einer gemeinsam mit der Fahrvorgabeeinrichtung bewegten sensorischen Einheit bei stehender Maßverkörperung ist möglich.

Zusammengefasst können Maßverkörperung und sensorische Einheit allgemein relativbeweglich zueinander sein, wobei einer von Maßverkörperung und sensorischer Einheit bevorzugt gemeinsam mit der Fahrvorgabeeinrichtung bewegbar ist. Beispielsweise kann einer von Maßverkörperung und sensorischer Einheit mit einem Drehachsenelement der vorstehend erläuterten Art gekoppelt sein.

Prinzipiell können erfasste Betätigungen oder Zustände an die Antriebssteuereinrichtung übermittbar sein, bevorzugt durch die Betätigungseinrichtung selbst oder aber durch eine andere Steuereinrichtung oder Kommunikationseinrichtung des Schienenfahrzeugs.

Eine Weiterbildung sieht vor, dass das Betätigen der Fahrvorgabeeinrichtung ein Verstellen oder auch Bewegen der Fahrvorgabeeinrichtung umfasst. Insbesondere kann das Betätigen ein Verkippen, ein Verschieben und/oder ein Verdrehen (um eine horizontale, vertikale oder auch schräge Rotationsachse) der Fahrvorgabeeinrichtung umfassen. Dies entspricht gängigen Bewegungsarten einer Fahrvorgabeeinrichtung, die von einem Fahrzeugführer als intuitiv empfunden werden und durch einen Betätigungsaktor zuverlässig umsetzbar sind.

Gemäß einer bevorzugten Ausführungsform ist mittels der Fahrvorgabeeinrichtung wenigstens eine der folgenden Fahrverhaltensgrößen des Schienenfahrzeugs vorgebbar:
- eine Fahrgeschwindigkeit;
- eine Zugkraft;
- eine positive Beschleunigung;
- eine negative Beschleunigung, d.h. eine Abbremsung.

Das Soll-Fahrverhaltensprofil definiert bevorzugt Werte für eine identische Fahrverhaltensgröße oder eine Fahrverhaltensgröße, die in die mit der Fahrvorgabeeinrichtung vorgebbare Fahrverhaltensgröße umrechenbar ist.

Wie erwähnt, kann gemäß einem weiteren Aspekt der Betätigungsaktor über eine Sicherheitskupplung mit der Fahrvorgabeeinrichtung verbunden oder, mit anderen Worten, gekoppelt oder drehmomentübertragend koppelbar sein. Diese Verbindung kann mittelbar über eine Verbindunganordnung der hierin geschilderten Art erfolgen. Die Sicherheitskupplung kann mit einem Drehachsenelement der Fahrvorgabeeinrichtung verbunden sein. In an sich bekannter Weise kann die Sicherheitskupplung zum Beispiel bei Überschreiten eines maximal übertragbaren Drehmoments auskuppeln, d. h. sich öffnen. Vorzugsweise kann eine solche Auskupplung bei Aufbringen manueller Kräfte an der Fahrvorgabeeinrichtung auftreten, wobei diese Kräfte in einem an der Sicherheitskupplung wirksamen Drehmoment resultieren.

Entsprechend sieht eine Weiterbildung vor, dass die Sicherheitskupplung infolge des Aufbringens manueller Kräfte an der Fahrvorgabeeinrichtung öffenbar ist. Hierdurch wird eine zuverlässige und mechanisch aufwandsarm umzusetzende Möglichkeit bereitgestellt, aktorische Betätigungen der Fahrvorgabeeinrichtung zu deaktivieren bzw. den Betätigungsaktor manuell zu übersteuern. Zusätzlich oder alternativ kann ein Öffnen per hierein geschildertem Bedienelement erfolgen.

Vorzugsweise ist ein Schließen und/oder Öffnen der Sicherheitskupplung manuell aktivierbar, zum Beispiel per vorstehend erwähntem (elektronischen) Bedienelement oder einem mechanischen Betätigungsglied. Insbesondere ist das Schließen und/oder Öffnen der Sicherheitskupplung vorzugsweise ausschließlich manuell aktivierbar, d. h. kann die Sicherheitskupplung nicht automatisch bzw. fahrerautonom aus- und/oder einkuppeln. Andernfalls bestünde die Möglichkeit für fahrerautonome Aktivierungen und/oder Deaktivierungen der aktorischen Betätigung und/oder eines entsprechenden Betriebsmodus, was die Zulassungsvoraussetzungen erhöhen könnte.

Insbesondere kann vorgesehen sein, dass das Soll-Fahrverhaltensprofil ein ortsabhängiges Soll-Fahrverhalten definiert, insbesondere eine ortsabhängige Soll-Fahrgeschwindigkeit. Anders ausgedrückt können ortsabhängig Werte für wenigstens eine Fahrverhaltensgröße insbesondere der vorstehend genannten Art als entsprechendes Soll-Fahrverhalten durch das Profil definiert und/oder vorgegeben sein. Die Ortsabhängigkeit kann dadurch hergestellt sein, dass sich die entsprechenden Werte auf bestimmte Streckenabschnitte einer Fahrstrecke beziehen. Wie erwähnt, kann das Schienenfahrzeug dazu eingerichtet sein, seinen aktuellen Ort und/oder einen aktuell befahrenen Streckenabschnitt zu ermitteln. Der Betätigungsaktor kann dazu eingerichtet sein (insbesondere eine Steuereinrichtung hiervon), in Kenntnis dieses Ortes oder Streckenabschnitts einen aktuellen Wert der vom Soll-Fahrverhaltensprofil definierten Fahrverhaltensgröße zu ermitteln oder zu erhalten und die Fahrvorgabeeinrichtung entsprechend zu betätigen.

In diesem Zusammenhang kann insbesondere vorgesehen sein, dass der Betätigungsaktor dazu eingerichtet ist, die Fahrvorgabeeinrichtung derart zu betätigen (insbesondere derart zu verstellen oder zu bewegen), dass die Fahrvorgabeeinrichtung eine Stellung einnimmt, in bzw. mit der ein Fahrverhalten vorgebbar ist, das dem Soll-Fahrverhaltensprofil entspricht (insbesondere einer aktuell hiervon definierten Soll-Fahrverhaltensgröße). Anders ausgedrückt kann der Betätigungsaktor dazu eingerichtet sein, die Fahrvorgabeeinrichtung derart zu verstellen, dass hierdurch eine vom Soll-Fahrverhaltensprofil definierte (aktuelle) Fahrverhaltensgröße vorgebbar und/oder umsetzbar ist. Hierfür kann der Betätigungsaktor beispielsweise aufgrund von Kalibrierinformationen Kenntnis über den Zusammenhang von Betätigungen und/oder Stellungen der Fahrvorgabeeinrichtung und damit vorgebbaren Fahrverhaltensgrößen besitzen.

Durch eine entsprechende Ausbildung des Betätigungsaktors ist gewährleistet, dass dieser ein Soll-Fahrverhaltensprofil präzise umsetzen kann und auch eine hiervon bewirkte Betätigung und insbesondere Verstellung der Fahrvorgabeeinrichtung dem tatsächlich vorgegebenen Fahrverhaltensprofil entspricht. Hierdurch ist eine präzise Rückmeldung an den Fahrzeugführer gewährleistet.

Gemäß einem bevorzugten Aspekt ist die Führerstandanordnung in einem manuellen Betriebsmodus betreibbar. In diesem nimmt der Betätigungsaktor vorzugsweise keine Betätigungen der Fahrvorgabeeinrichtung vor und/oder ist allgemein inaktiv. Eine etwaige Sicherheitskupplung kann in diesem Betriebsmodus geöffnet sein.

Ferner bevorzugt ist die Führerstandanordnung auch in einem zumindest teilautonomen Betriebsmodus betreibbar und kann bevorzugt zwischen dem manuellen und dem teilautonomen Betriebsmodus gewechselt werden. In diesem kann die Fahrvorgabeeinrichtung durch den Betätigungsaktor betätigbar sein, d.h. kann der Betätigungsaktor allgemein aktiv sein und/oder kann eine Sicherheitskupplung geschlossen sein.

Zusätzlich kann aber auch im teilautonomen Betriebsmodus vorzugsweise eine manuelle Betätigung des Betätigungsaktors erfolgen. Dies kann das vorstehend erwähnte Übersteuern von aktorischen Betätigungen der Fahrvorgabeeinrichtung umfassen, samt bevorzugter Auskupplung einer optionalen Sicherheitskupplung. Der Wechsel zwischen dem manuellen und dem teilautonomen Betriebsmodus kann (bevorzugt ausschließlich) durch einen Fahrzeugführer veranlasst werden, beispielsweise durch von ihm durchgeführtes oder veranlasstes Schließen der Sicherheitskupplung.

Die Erfindung betrifft ferner ein Verfahren zum Betreiben eines Schienenfahrzeugs, wobei das Schienenfahrzeug eine Fahrvorgabeeinrichtung aufweist, die von einem Fahrzeugführer zum Vorgeben eines gewünschten Fahrverhaltens betätigbar ist, und wobei das Verfahren aufweist:
- aktorisches Betätigen der Fahrvorgabeeinrichtung nach Maßgabe eines Soll-Fahrverhaltensprofils, insbesondere unabhängig von Betätigungen durch den Zugführer; und
- Ansteuern wenigstens einer Antriebseinrichtung des Schienenfahrzeugs nach Maßgabe des Betätigens der Fahrvorgabeeinrichtung.

Das Verfahren kann sämtliche weiteren Merkmale und Weiterbildungen umfassen, um sämtliche vorstehend geschilderten Funktionsweisen, Betriebszustände und Vorteile der Führerstandanordnung bereitzustellen. Sämtliche Erläuterungen zu und Weiterbildungen von Merkmalen der Führerstandanordnung können auch auf die gleichlautenden Verfahrensmerkmale zutreffen bzw. bei dieser vorgesehen sein. Allgemein kann das Verfahren eine Führerstandanordnung gemäß jeglichem vorstehend genannten Aspekt betreiben.

Insbesondere kann das Verfahren ferner Schritte eines Erfassens des Betätigens der Fahrvorgabeeinrichtung umfassen (beispielsweise mittels vorstehend erläuterter Betätigungserfassungseinrichtung). Die Antriebssteuereinrichtung kann auf Basis dieser erfassten Betätigung angesteuert werden. Ebenso kann das Verfahren Schritte des Ermittelns oder Erhaltens einer von dem Soll-Fahrverhaltensprofil aktuell vorgegebenen Soll-Fahrverhaltensgröße umfassen sowie das darauf basierende aktorische Betätigen der Fahrvorgabeeinrichtung. Auch kann das Verfahren Maßnahmen zum Auswählen eines manuellen Betriebsmodus oder teilautonomen Betriebsmodus oder zum Wechseln hierzwischen umfassen.

Ausführungsbeispiele der Erfindung werden im Folgenden anhand der beigefügten schematischen Figuren erläutert. Gleichwirkende oder gleichartige Merkmale können darin figurenübergreifend mit den gleichen Bezugszeichen bezeichnet werden.
- Fig. 1: zeigt eine Führerstandanordnung gemäß einem Ausführungsbeispiel der Erfindung, die nach Maßgabe eines Verfahrens gemäß einem Ausführungsbeispiel betrieben wird.
- Fig. 1a: zeigt eine Detailansicht der Führerstandanordnung aus Figur 1 im Bereich eines Fahr-/Bremshebels.
- Fig. 2: zeigt ein Ablaufschema des Verfahrens aus Fig. 1.

In Fig. 1 ist eine schematisch stark vereinfachte Ansicht eines Schienenfahrzeugs 1 gezeigt. Genauer gesagt ist eine Draufsicht auf das Schienenfahrzeug 1 gezeigt und insbesondere auf einen Führerstand 10 hiervon. Wesentliche Bestandteile des Schienenfahrzeugs 1, wie beispielsweise die Dachkonstruktion, sind weggelassen. Ein Außenumriss des Schienenfahrzeugs 1 ist gestrichelt dargestellt und hier nicht vollständig wiedergegeben. Als ein weiterer Bestandteil des Schienenfahrzeugs ist eine Radachse 11 gezeigt, die von einem elektrischen Traktionsmotor angetrieben wird. Letzterer bildet eine Antriebseinrichtung 14. Eine Vorwärtsfahrrichtung F des Schienenfahrzeugs 1 ist eingetragen.

Der Führerstand 10 umfasst neben einem herkömmlichen Bedienpult 15 mit angedeuteten Monitoren 16 eine Führerstandanordnung 12 gemäß einem Ausführungsbeispiel der Erfindung.

Die Führerstandanordnung 12 umfasst zunächst eine Fahrvorgabeeinrichtung in Form eines Hebels 18. Dieser ist in Draufsicht gezeigt, sodass lediglich dessen kreisförmiger Umriss erkennbar ist. Der Hebel 18 ist in einem Schlitz 19 bewegbar. Genauer gesagt ist er derart betätigbar, dass er entlang des Schlitzes 19 verschieb- oder verkippbar ist. Eine solche Bewegung entspricht einer Verstellung des Hebels 18. Weitere Details des Hebels 18 sind der nachstehend diskutierten Figur 1A entnehmbar.

Eingenommene Stellungen des Hebels 18 (also dessen aktueller Betätigungszustand bzw. Betätigungsausmaß) sind durch eine Betätigungserfassungseinrichtung 20 erfassbar. Wie strichliert angedeutet, ist diese mit einer Antriebssteuereinrichtung 22 in Form eines Steuergeräts, das wenigstens eine nicht gesondert dargestellte Prozessoreinrichtung umfasst, datenübertragend verbunden. Von der Betätigungserfassungseinrichtung 20 erfasste Betätigungen und insbesondere aktuelle Stellungen des Hebels 18 werden hierdurch an die Antriebssteuereinrichtung 22 übermittelt.

Gezeigt ist beispielhaft eine mit 0 markierte Nullstellung des Hebels 18 entlang des Bewegungsschlitzes 19. Nimmt der Hebel 18 diese Stellung ein, wird durch ihn eine Fahrgeschwindigkeit von 0 km/h vorgegeben. Verlagerungen in die Vorwärtsfahrtrichtung F entsprechen der Vorgabe einer zunehmenden positiven Fahrgeschwindigkeit, wobei jeder entsprechenden Stellung des Hebels 18 ein konkreter vorgegebener Fahrgeschwindigkeitswert zugeordnet ist. Verlagerungen entgegen der Vorwärtsfahrtrichtung F entsprechen der Vorgabe eines Abbremsens bzw. einer negativen Beschleunigung.

Durch die von der Betätigungserfassungseinrichtung 20 erfasste Stellung des Hebels 18 kann die Betätigungserfassungseinrichtung 20 oder aber die Antriebssteuereinrichtung 22 ein aktuell mittels des Hebels 18 vorgegebenes Fahrverhalten ermitteln und genauer gesagt eine aktuell hiervon vorgegebene Fahrverhaltensgröße in Form der Fahrgeschwindigkeit und/oder einer etwaigen negativen Beschleunigung. In an sich bekannter Weise ist die Antriebssteuereinrichtung 22 dazu eingerichtet, beispielsweise über eine gestrichelt angedeutete Datenverbindung darauf basierend die Antriebseinrichtung bzw. den Traktionsmotor 14 anzusteuern, damit diese die vorgegebene Fahrverhaltensgröße durch geeignetes Antreiben der Radachse 11 umsetzt.

Die Führerstandanordnung 12 gemäß dem gezeigten Ausführungsbeispiel umfasst auch einen Betätigungsaktor 24. Dieser ist im gezeigten Fall ein Elektromotor. Er ist über eine schematisch angedeutete Verbindungsanordnung 26 mechanisch mit dem Hebel 18 gekoppelt. Genauer gesagt erfolgt die Kopplung derart, dass der Betätigungsaktor 24, im Folgenden auch lediglich als Aktor oder Motor bezeichnet, durch Kraft- und/oder Momentenübertragung mittels der Verbindungsanordnung 26 den Hebel 18 entlang des Schlitzes 19 bewegen bzw. verstellen kann. Die Verbindungsanordnung 26 ist lediglich optional und es könnte auch eine direkte mechanische Kopplung von Aktor 24 und Hebel 18 vorgesehen sein. Wie anhand von Figur 1A noch diskutiert, ist aber bevorzugt eine Sicherheitskupplung 80 vorgesehen, um den Aktor 24 und den Hebel 18 selektiv mechanisch miteinander zu koppeln oder zu entkoppeln.

Der Aktor 24 ist, wie gestrichelt angedeutet, datenübertragend mit einer Aktorsteuereinrichtung 26 verbunden. Diese weist wenigstens eine Prozessoreinrichtung 28 auf. Zusätzlich oder alternativ ist wenigstens eine Speichereinrichtung 30 vorgesehen. In der Speichereinrichtung 30 ist ein Soll-Fahrverhaltensprofil hinterlegt, beispielsweise in Form einer Kennlinie, eines allgemeinen Datensatzes oder einer Datentabelle. Diese Hinterlegung kann seitens eines Fahrzeugherstellers, nachträglich z.B. im Rahmen von Entwicklungsarbeiten oder Software-Updates oder aber in Vorbereitung eines konkreten Fahrbetriebs erfolgen, beispielsweise durch Herunterladen des Soll-Fahrverhaltensprofils von einer fahrzeugexternen Computereinrichtung (beispielsweise mittels einer Mobilfunk- oder Internetverbindung).

Die Aktorsteuereinrichtung 26 ist allgemein dazu eingerichtet, den Betätigungsaktor 24 derart anzusteuern, dass dieser den Hebel 18 in einer gewünschten Weise bewegt bzw. verstellt. Hierfür ermittelt das Schienenfahrzeug 1 (beispielsweise eine nicht dargestellte gesonderte Steuereinrichtung oder aber die Aktorsteuereinrichtung 26 selbst) zunächst einen aktuellen Ort des Schienenfahrzeugs 1 oder einen aktuell hiervon befahrenen Streckenabschnitt. Anschließend wird eine durch das Soll-Fahrverhaltensprofil vorgegebene Fahrverhaltensgröße (im gezeigten beispielhaften Fall die Fahrgeschwindigkeit) für diesen Ort bzw. für diesen Streckenabschnitt ermittelt. Dies kann ebenfalls durch die Aktorsteuereinrichtung 26 und insbesondere dessen Prozessoreinrichtung 28 erfolgen.

Ein Zusammenhang zwischen einer einzunehmenden Stellung des Hebels 18, damit hierdurch die entsprechend ermittelte Fahrverhaltensgröße vorgebbar ist bzw. damit dieser eine Stellung entlang des Schlitzes 19 einnimmt, die einer entsprechenden Größenvorgabe entspricht, kann ebenfalls vorab hinterlegt sein (insbesondere in der Speichereinrichtung 30). Ein solcher Zusammenhang kann z.B. rechnerisch oder per Kalibrierung ermittelt werden. Auf diese Weise besitzt die Aktorsteuereinrichtung 26 Kenntnis darüber, welche Stellung der Hebel 18 zum Vorgeben der laut Soll-Fahrverhaltensprofil aktuell gewünschten Fahrverhaltensgröße einnehmen muss und kann den Betätigungsaktor 24 entsprechend ansteuern. Der Vollständigkeit halber versteht es sich, dass auch der Zusammenhang zwischen einer Aktorbetätigung und damit umsetzbarer bzw. erzielbarer Stellung des Hebels 18 bekannt sein und z.B. vorab ermittelt werden kann.

In Figur 1a ist eine Detailansicht im Bereich des Hebels 18 gezeigt. Die Ansicht entspricht wiederum einer Draufsicht analog zu Figur 1, wobei jedoch Komponenten, die von dem Bedienpult 15 aus Sicht des Fahrzeugführers verdeckt sind, aus Erläuterungsgründen teils abgebildet sind. Die Darstellung ist erneut schematisch und kann daher in Details von den Figur 1 gezeigten Positionierung einzelner Komponenten abweichen.

Man erkennt wiederum den Hebel 18 sowie den gestrichelt abgebildeten Schlitz 19. Der Hebel 18 ist in eine nach vorne gerichtete Stellung bewegt bzw. geneigt. Hierfür weist der Hebel 18 eine Stange 17 auf, über die er mit einem Drehachsenelement 82 verbunden ist. Das Drehachsenelement 82 ist über nicht gesondert dargestellte Drehlager beweglich gelagert. Die Rotationsachse R verläuft dabei in der Blattebene und entlang des Drehachsenelements 82. Entsprechend verdeutlicht sich, dass nach Maßgabe einer Bewegung bzw. Verkippung des Hebels 18 das Drehachsenelement 82 um die Rotationsachse R rotierbar ist.

Angedeutet ist auch eine Position der Betätigungserfassungseinrichtung 20, die allgemein als ein Sensor zum Erfassen einer Drehbewegung und/oder Winkelstellung des Drehachsenelement 82 ausgebildet sein kann.

Nicht gesondert abgebildet ist, dass das Drehachsenelement 82 in an sich bekannter Weise optional auch von anderen sensorischen Einheiten erfasst werden kann. Dies wird in gängigen Steuerungsarchitekturen angewandt, um sogenannte Sicherheitssignale abzufragen. Da vorliegend das Drehachsenelement 82 aber gegenüber existierenden Lösungen weitestgehend unverändert bleibt, können diese Sicherheitssignale nach wie vor abgegriffen werden und kann die Steuerungsarchitektur des Schienenfahrzeugs 1 deshalb im Wesentlichen unverändert bleiben.

Beispielhaft ist an einem Ende des Drehachsenelements 82 eine Sicherheitskupplung 80 gezeigt. Diese kann gemäß bekannter Lösungen ausgebildet sein. Schematisch stark vereinfacht angedeutet ist, dass ein erster beispielhaft ringförmiger Teil 81 der Sicherheitskupplung 80 drehstarr mit dem Drehachsenelement 82 gekoppelt ist. Ein zweiter beispielhaft ringförmiger Teil 83 ist drehstarr mit der Verbindunganordnung 26 verbunden. Über einen nicht gesondert abgebildeten Kupplungsmechanismus sind die Teile 81, 83 drehmomentübertragend verbindbar (eingekuppelter Zustand) oder voneinander lösbar (ausgekuppelter Zustand ohne Drehmomentübertragung).

Nicht gesondert gezeigt ist, dass der Kupplungsmechanismus bzw. allgemein die Sicherheitskupplung 80 elektronisch betätigbar ist, wobei die Betätigung über ein nicht gesondert abgebildetes Bedienelement am Fahrerpult 15 manuell vom Fahrzeugführer vorgenommen werden kann. Die Sicherheitskupplung 80 kann auch als ein Bestandteil der Verbindunganordnung 26 verstanden werden.

Die Verbindunganordnung 26 weist beispielhaft eine erste Riemenscheibe 86 auf, die geschnitten abgebildet ist und optional hohlzylindrisch (hier mit optional geschlossenem Boden gezeigt) um die Rotationsachse R ausgebildet sein kann. Die Riemenscheibe 86 ist drehstarr mit dem zweiten Teil 83 der Sicherheitskupplung 80 verbunden. Die Riemenscheibe 86 ist mit einem Abtriebsrad 25 des Aktors 24, das ebenfalls als eine Riemenscheibe dient, über einen gestrichelt angedeuteten Riemen 84 verbunden. Der Riemen 84 verläuft über die Riemenscheibe 86 und das Abtriebsrad 25, sodass in der Draufsicht von Figur 1 nur ein Teilabschnitt bzw. ca. nur eine Hälfte der Länge des Riemens 84 erkennbar ist (insbesondere nur dessen obenliegender Umfangsabschnitt). Ein weiterer Teilabschnitt bzw. eine weitere Hälfte ist von dem gezeigten Teilabschnitt verdeckt. Anders ausgedrückt wird die Rotationsachse R von dem Riemen 84 umschlossen bzw. umläuft der Riemen 84 durch Umschlingen der Riemenscheibe 86 und des Abtriebsrads 25 die Rotationsachse R.

Bei geschlossener Sicherheitskupplung 80 kann vom Aktor 24 mittels der Verbindungsanordnung 26 ein Drehmoment auf das Drehachsenelement 82 übertragen und der Hebel 18 daraufhin innerhalb des Schlitzes 19 verkippt werden. Dies wird durch die Betätigungserfassungseinrichtung 20 erfasst. Bringt nun (auch bei stehendem Hebel 18) der Fahrzeugführer manuell eine Kraft auf den Hebel 18 und dadurch ein Moment auf das Drehachsenelement 82 auf, öffnet die Sicherheitskupplung 80 bei Überschreiten eines Grenz-Drehmoments. Dann kann der Betätigungsaktor 24 keine Momente mehr auf das Drehachsenelement 82 übertragen und den Hebel 18 folglich nicht betätigen. Es liegt folglich ein manueller Betriebsmodus vor, der durch manuell veranlasstes Öffnen der Sicherheitskupplung 80 aktiviert wurde.

Das erneute Schließen der Sicherheitskupplung 80 erfolgt bevorzugt erst in Reaktion auf ein entsprechendes Anfordern durch den Fahrzeugführer, beispielsweise durch Betätigen des nicht dargestellten Bedienelements. Dies ermöglicht einen Wechsel in einen teilautonomen Betriebsmodus.

Als ein allgemeiner Aspekt der offenbarten Lösung, der nicht auf das Ausführungsbeispiel und die dort gezeigten Details beschränkt ist, ist die Sicherheitskupplung 80 also bevorzugt zwischen dem Betätigungsaktor 24 und einem von der Betätigungserfassungseinrichtung 20 erfassten Element positioniert (hier beispielhaft: Drehachsenelement 82). Diese Positionierung kann sich insbesondere auf eine Position im Kraftfluss zwischen Aktor 24 und Hebel 18 beziehen. Dies ermöglicht, dass auch bei geöffneter Sicherheitskupplung 80 Hebelbetätigungen zuverlässig erfassbar sind.

Zusammengefasst stehen also verschiedene Betriebsweisen der Führerstandanordnung 12 zur Auswahl, zwischen denen ein Zugführer bevorzugt manuell wechseln kann. In einem manuellen Betriebsmodus ist der Betätigungsaktor 24 inaktiv, in der Weise, als dass er keine Verstellungen des Fahrhebels 18 vornimmt (insbesondere aufgrund der geöffneten Sicherheitskupplung 80). Der Fahrhebel 18 wird dann rein manuell verstellt, was von der Betätigungserfassungseinrichtung 20 erfasst und Grundlage einer Ansteuerung des Traktionsmotors 14 durch die Antriebssteuereinrichtung 22 ist.

In einem teilautonomen Betriebsmodus ist der Hebel 18 durch den Betätigungsaktor 24 nach Maßgabe des vom Soll-Fahrverhaltensprofil definierten Soll-Fahrverhaltens ansteuerbar und genauer gesagt bewegbar (insbesondere aufgrund der geschlossenen Sicherheitskupplung 80). Ein Bediener erhält dadurch eine unmittelbare visuelle Rückmeldung in Form der aktuellen Stellung bzw. Bewegung des Hebels 18, welches Fahrverhalten aktuell vorgegeben ist. Wünscht er eine Abweichung hiervon, kann er den Hebel 18 intuitiv in einer angemessenen Weise verlagern, wobei die aktorisch eingestellte Stellung eine leicht nachvollziehbare Referenz bildet. Wurde eine entsprechende Verstellung vorgenommen, kann der Aktor 24 daraufhin bei ausbleibender manueller Betätigung und in Kenntnis einer z.B. durch die Betätigungserfassungseinrichtung 20 aktuell erfassten Stellung des Hebels 18 Letzteren wieder in eine dem Soll-Fahrverhalten entsprechende Stellung zurückbewegen.

Folglich kann als eine allgemeine nicht auf das Ausführungsbeispiel beschränkte Option auch eine in Fig. 1 nicht dargestellte datenübertragende Verbindung zwischen der Betätigungserfassungseinrichtung 20 und der Aktorsteuereinrichtung 26 vorliegen.

Der teilautonome Betriebsmodus ermöglicht, dass das gewünschte Soll-Fahrverhalten präzise umsetzbar ist, da der Betrieb durch die Aktorsteuereinrichtung 26 computergestützt gesteuert wird. Insbesondere können bisherige manuelle Verzögerungen bei der Umsetzung eines lediglich visuell angezeigten gewünschten Soll-Fahrverhaltens vermieden werden. Gleichzeitig besteht aber die Möglichkeit zum geschilderten manuellen Eingriff und insbesondere Übersteuern des aktorischen Verstellens des Fahrhebels 18. Hierdurch wird eine zuverlässige manuelle Eingriffsmöglichkeit bereitgestellt, sodass kein ausschließlich fahrerautonomer Betrieb des Schienenfahrzeugs 1 erfolgt. Dies reduziert die Sicherheitsanforderungen und Zulassungsauflagen des Schienenfahrzeugs 1 entsprechend.

Eine bevorzugte Variante sieht vor, dass bei einem manuellen Eingriff (d.h. manuellen Verstellen) des Hebels 18 im teilautonomen Betriebsmodus automatisch in den manuellen Betriebsmodus gewechselt wird, der teilautonome Betriebsmodus also gezielt unterbrochen und beendet wird. Wie gezeigt, kann dies insbesondere durch Öffnen einer Sicherheitskupplung 80 ab Erreichen eines Kraft- und/oder Momentengrenzwerts erfolgen. Hierdurch kann vermieden werden, dass aus Sicht des Fahrers unnatürlich schnell wieder fahrerautonome Eingriffe erfolgen. Die Kontrolle über das Fahrverhalten kann gezielt beim Fahrer belassen werden, bis dieser wieder einen teilautonomen Betrieb aktiviert. Ein fahrerunabhängiges automatisches Aktivieren des teilautonomen Betriebsmodus könnte hingegen mit erhöhten Zulassungsanforderung einhergehen.

In Fig. 2 ist ein Ablaufschema eines beispielhaften Verfahrens gezeigt, das von der Führerstandanordnung 12 aus Fig. 1 ausführbar ist bzw. gemäß dem das dort gezeigte Schienenfahrzeug 1 betreibbar ist. In einem Schritt S1 wird ein teilautonomer Betriebsmodus der vorstehend geschilderten Art aktiviert. In einem Schritt S2 erhält die Aktorsteuereinrichtung 26 daraufhin eine Information betreffend den aktuellen Ort oder befahrenen Streckenabschnitt des Schienenfahrzeugs 1 oder ermittelt diese Information selbst. In einem Schritt S3 ermittelt die Aktorsteuereinrichtung 26 daraufhin die zu diesem Ort bzw. Streckenabschnitt dazugehörige Soll-Fahrverhaltensgröße, wie sie durch das in der Speichereinrichtung 30 hinterlegte Soll-Fahrverhaltensprofil vorgegeben und definiert ist.

Bevorzugt wird daraufhin eine aktuelle Stellung des Hebels 18 überprüft. Dies kann mittels der Betätigungserfassungseinrichtung 20 und davon ermittelten Informationen erfolgen. Entspricht diese Stellung des Hebels 18 einem gewünschten Soll-Fahrverhalten bzw. ist hierdurch die im Schritt S3 ermittelte Soll-Fahrverhaltensgröße vorgebbar, kann zunächst keine gesonderte Ansteuerung des Betätigungsaktors 24 erfolgen. Stattdessen kann z.B. in regelmäßigen Abständen oder bei Ermitteln/Erhalten eines neuen Ortes oder Streckenabschnitts eine neue Soll-Fahrverhaltensgröße ermittelt werden und die Hebelstellung erneut überprüft werden (siehe gestrichelten rückführenden Pfeil bei S3).

Liegt jedoch eine Abweichung vor, steuert die Aktorsteuereinrichtung 26 in Schritt S4 den Betätigungsaktor 24 derart an, dass dieser den Hebel 18 in eine der ermittelten Soll-Fahrverhaltensgröße entsprechende Stellung bewegt. Diese Bewegung des Hebels 18 wird wiederum durch die Betätigungseinrichtung 20 im Schritt S5 erfasst. Die Betätigungseinrichtung 20 übermittelt die festgestellte Betätigung und insbesondere eine aktuell eingenommene Stellung des Hebels 18 im Schritt S6 an die Antriebssteuereinrichtung 22. Diese steuert daraufhin im Schritt S7 den Traktionsmotor 14 an, um das vom Hebel 18 gemäß der eingenommenen Stellung vorgegebene Soll-Fahrverhalten (im gezeigten Beispiel eine Soll-Fahrgeschwindigkeit) umzusetzen.

Wie aufgezeigt, kann dieser Betriebsmodus beendet werden, sobald der Fahrer durch Aufbringen einer manuellen Kraft die Sicherheitskupplung 80 öffnet und dann den Hebel 18 rein manuell betätigt. Zusätzlich oder alternativ kann ein Wechsel zu einem manuellen Betriebsmodus auch durch Öffnen der Sicherheitskupplung 80 per Betätigung eines Bedienelements im Fahrerpult 15 erfolgen (nicht gezeigt).

## Patentansprüche

1. Führerstandanordnung (12) für ein Schienenfahrzeug (1), aufweisend:
- eine Fahrvorgabeeinrichtung (18), die von einem Fahrzeugführer zum Vorgeben eines gewünschten Fahrverhaltens des Schienenfahrzeugs (1) betätigbar ist;
- eine Speichereinrichtung (30), in der ein Soll-Fahrverhaltensprofil für das Schienenfahrzeug (1) hinterlegt ist;
- einen Betätigungsaktor (24), der dazu eingerichtet ist, die Fahrvorgabeeinrichtung (18) nach Maßgabe des Soll-Fahrverhaltensprofils zu betätigen; und
- einer Antriebssteuereinrichtung (22), die dazu eingerichtet ist, nach Maßgabe von Betätigungen der Fahrvorgabeeinrichtung (18) wenigstens eine Antriebseinrichtung (14) des Schienenfahrzeugs (1) anzusteuern,
**dadurch gekennzeichnet,**
**dass** der Betätigungsaktor (24) über eine Sicherheitskupplung (80) mit der Fahrvorgabeeinrichtung (18) verbunden ist.

2. Führerstandanordnung (12) nach Anspruch 1,
**dadurch gekennzeichnet, dass** die Antriebssteuereinrichtung (22) dazu eingerichtet ist, die Antriebseinrichtung (14) unabhängig davon anzusteuern, ob die Fahrvorgabeeinrichtung (18) durch den Fahrzeugführer oder durch den Betätigungsaktor (24) betätigt wird.

3. Führerstandanordnung (12) nach Anspruch 1 oder 2,
**gekennzeichnet durch**:
- eine Betätigungserfassungseinrichtung (20), die dazu eingerichtet ist, Betätigungen und/oder Zustände der Fahrvorgabeeinrichtung (18) zu erfassen, sodass diese an die Antriebssteuereinrichtung (22) übermittelbar sind.

4. Führerstandanordnung (12) nach einem der vorangehenden Ansprüche,
**dadurch gekennzeichnet, dass** das Betätigen der Fahrvorgabeeinrichtung (18) ein Verstellen und insbesondere ein Verkippen, Verschieben und/oder Verdrehen der Fahrvorgabeeinrichtung (18) umfasst.

5. Führerstandanordnung (12) nach einem der vorangehenden Ansprüche,
**dadurch gekennzeichnet, dass** die Sicherheitskupplung (80) infolge des Aufbringens manueller Kräfte an der Fahrvorgabeeinrichtung (18) öffenbar ist; und/oder dass ein Schließen der Sicherheitskupplung (80) manuell aktivierbar ist.

6. Führerstandanordnung (12) nach einem der vorangehenden Ansprüche,
**dadurch gekennzeichnet, dass** das Soll-Fahrverhaltensprofil ein ortsabhängiges Soll-Fahrverhalten definiert, insbesondere eine ortsabhängige Soll-Fahrgeschwindigkeit.

7. Führerstandanordnung (12) nach einem der vorangehenden Ansprüche,
**dadurch gekennzeichnet, dass** der Betätigungsaktor (24) dazu eingerichtet ist, die Fahrvorgabeeinrichtung (18) derart zu betätigen, dass diese eine Stellung einnimmt, in der ein Fahrverhalten vorgebbar ist, das dem Soll-Fahrverhaltensprofil entspricht.

8. Führerstandanordnung (12) nach einem der vorangehenden Ansprüche,
**dadurch gekennzeichnet, dass** die Führerstandanordnung (12) wahlweise in einem manuellen Betriebsmodus betreibbar ist, in dem der Betätigungsaktor (24) keine Betätigungen der Fahrvorgabeeinrichtung (18) vornimmt;
und in einem zumindest teilautonomen Betriebsmodus betreibbar ist, in dem die Fahrvorgabeeinrichtung (18) durch den Betätigungsaktor (24) betätigbar ist.

9. Verfahren zum Betreiben eines Schienenfahrzeugs (1), wobei das Schienenfahrzeug (1) eine Fahrvorgabeeinrichtung (18) aufweist, die von einem Fahrzeugführer zum Vorgeben eines gewünschten Fahrverhaltens betätigbar ist, und wobei das Verfahren aufweist:
- aktorisches Betätigen der Fahrvorgabeeinrichtung (18) nach Maßgabe eines Soll-Fahrverhaltensprofils einen Betätigungsaktor (24); und
- Ansteuern wenigstens einer Antriebseinrichtung (14) des Schienenfahrzeugs (1) nach Maßgabe des Betätigens der Fahrvorgabeeinrichtung (18),
wobei der Betätigungsaktor (24) über eine Sicherheitskupplung (80) mit der Fahrvorgabeeinrichtung (18) verbunden ist.

## Claims

1. A driver stand arrangement (12) for a rail vehicle (1) comprising:
- a driving settings device (18) operable by a vehicle driver for setting a desired driving behaviour of the rail vehicle (1);
- a memory device (30) in which a target driving behaviour profile for the rail vehicle (1) is stored;
- an operating actuator (24) which is configured to operate the driving settings device (18) based on the target driving behaviour profile; and
- a drive control device (22) which is configured to control at least one drive device (14) of the rail vehicle (1) based on operations of the driving settings device (18);
**characterized in that**
the operating actuator (24) is connected to the driving settings device (18) via a safety coupling (80).

2. The driver stand arrangement (12) according to claim 1,
**characterised in that** the drive control device (22) is designed to control the drive device (14) irrespective of whether the driving settings device (18) is operated by the vehicle driver or by the operating actuator (24).

3. The driver stand arrangement (12) according to claim 1 or 2,
**characterised by**:
- an operation detection means (20) which is designed to detect operations and/or states of the driving settings device (18) so that these are transmittable to the drive control device (22).

4. The driver stand arrangement (12) according to one of the preceding claims, **characterised in that** the operation of the driving settings device (18) comprises adjusting and particularly tilting, shifting, and/or rotating the driving settings device (18).

5. The driver stand arrangement (12) according to one of the preceding claims,
**characterised in that** the safety coupling (80) is openable as a result of the application of manual forces to the driving settings device (18); and/or
**in that** a closure of the safety coupling (80) is manually activatable.

6. The driver stand arrangement (12) according to one of the preceding claims,
**characterised in that** the target driving behaviour profile defines a location-dependent target driving behaviour, particularly a location-dependent target driving speed.

7. The driver stand arrangement (12) according to one of the preceding claims,
**characterised in that** the operating actuator (24) is designed to operate the driving settings device (18) so that it assumes a position in which a driving behaviour corresponding to the target driving behaviour profile is settable.

8. The driver stand arrangement (12) according to one of the preceding claims,
**characterised in that** the driver stand arrangement (12) is electively operable in a manual operating mode in which the operating actuator (24) does not perform operations of the driving settings device (18);
and is operable in a at least a partially autonomous operating mode in which the driving settings device (18) is operable by the operating actuator (24).

9. A method for operating a rail vehicle (1), the rail vehicle (1) comprising a driving settings device (18) operable by a vehicle driver for setting a desired driving behaviour, the method comprising:
- an actuator operation of the driving settings device (18) based on a target driving behaviour profile by an operating actuator (24); and
- controlling at least one drive device (14) of the rail vehicle (1) based on the operation of the driving settings device (18);
wherein the operating actuator (24) is connected to the driving settings device (18) via a safety coupling (80).

## Revendications

1. Agencement de poste de conduite (12) pour un véhicule ferroviaire (1), comprenant :
- un dispositif de réglage de conduite (18), apte à être actionné par un conducteur de véhicule pour définir un comportement de conduite souhaité du véhicule ferroviaire (1) ;
- un dispositif de stockage (30), dans lequel est enregistré un profil de comportement routier de référence pour le véhicule ferroviaire (1) ;
- un actionneur (24) qui est conçu pour actionner le dispositif de réglage de conduite (18) en fonction du profil de comportement routier de référence; et
- un dispositif de commande de conduite (22), qui est conçu pour commander au moins un dispositif d'entraînement (14) du véhicule ferroviaire (1) en fonction d'actionnements du dispositif de réglage de conduite (18),
**caractérisé en ce que**, que l'actionneur (24) est relié au dispositif de réglage de conduite (18) par un embrayage de sécurité (80).

2. Agencement de poste de conduite (12) selon la revendication 1, **caractérisé en ce que** le dispositif de commande de conduite (22) est agencé pour commander le dispositif d'entraînement (14) indépendamment du fait que le dispositif de réglage de conduite (18) est actionné par le conducteur du véhicule ou par l'actionneur (24).

3. Agencement de poste de conduite (12) selon la revendication 1 ou 2, **caractérisé par** :
- un dispositif de détection d'actionnement (20), qui est conçu pour détecter des actionnements et/ou des états du dispositif de réglage de conduite (18), de sorte que ceux-ci peuvent être transmis au dispositif de commande de conduite (22).

4. Agencement de poste de conduite (12) selon l'une des revendications précédentes, **caractérisé en ce que** l'actionnement du dispositif de réglage de conduite (18) comprend un réglage et en particulier un basculement, un déplacement et/ou une rotation du dispositif de réglage de conduite (18).

5. Agencement de poste de conduite (12) selon l'une des revendications précédentes, **caractérisé en ce que** l'embrayage de sécurité (80) peut être ouvert suite à l'application de forces manuelles sur le dispositif de réglage de conduite (18) ; et/ou **en ce qu'**une fermeture de l'embrayage de sécurité (80) peut être activée manuellement.

6. Agencement de poste de conduite (12) selon l'une des revendications précédentes, **caractérisé en ce que** le profil de comportement routier de référence définit un comportement routier de référence en fonction du lieu, en particulier une vitesse de référence en fonction du lieu.

7. Agencement de poste de conduite (12) selon l'une des revendications précédentes, **caractérisé en ce que** l'actionneur (24) est conçu pour actionner le dispositif de réglage de conduite (18) de telle sorte que celui-ci prenne une position dans laquelle un comportement de conduite correspondant au profil de comportement routier de référence peut être prescrit.

8. Agencement de poste (12) de conduite selon l'une des revendications précédentes, **caractérisé en ce que** l'agencement de poste de conduite (12) peut être exploité au choix dans un mode de fonctionnement manuel dans lequel l'actionneur (24) n'effectue pas d'actionnement du dispositif de réglage de conduite (18) ;
et dans un mode de fonctionnement au moins partiellement autonome, dans lequel le dispositif de réglage de conduite (18) peut être actionné par l'actionneur (24).

9. Procédé de fonctionnement d'un véhicule ferroviaire (1), dans lequel le véhicule ferroviaire (1) est équipé d'un dispositif de réglage de conduite (18) qui peut être actionné par un conducteur de véhicule pour prescrire un comportement de conduite souhaité, et dans lequel le procédé comprend
- l'actionnement par un acteur du dispositif de réglage de conduite (18) selon l'indication d'un comportement de conduite préconisé du profil de comportement de conduite par un actionneur (24) ; et
- commande d'au moins un dispositif d'entraînement (14) du véhicule ferroviaire (1) en fonction de l'actionnement du dispositif de réglage de conduite (18),
l'actionneur (24) étant relié au dispositif de réglage de conduite (18) par un embrayage de sécurité (80).
